# EUROPÄISCHE PATENTSCHRIFT

(11) **EP 0 470 585 B1**
(45) Veröffentlichungstag und Bekanntmachung des Hinweises auf die Patenterteilung: **07.07.1993**
(21) Anmeldenummer: 91113231.4
(22) Anmeldetag: 07.08.1991
(51) Int. Cl.: A47G 25/50

(54) **Kleider- oder Wäschebügel aus Kunststoff**
Plastic garment hanger
Cintre en plastique

(30) Priorität: 10.08.1990 DE 9011674 U
(43) Veröffentlichungstag der Anmeldung: 12.02.1992
(73) Patentinhaber: W. WILLPÜTZ KUNSTSTOFFVERARBEITUNGS GMBH, D-50996 Köln (DE)
(72) Erfinder: Willpütz, Wilhelm, W-5000 Köln 50 (DE)
(74) Vertreter: Freischem, Werner, Dipl.-Ing.

(56) Entgegenhaltungen:
- DE-U- 8 902 362
- DE-U- 8 913 591
- DE-U- 9 011 697
- US-A- 4 623 079

## Beschreibung

Die Erfindung betrifft einen Kleider- oder Wäschebügel im Spritzverfahren aus Polystyrol hergestellt, dessen Querschnitt Doppel-T-förmig ist und eine vertikale Stegwand, einen Obergurt und einen Untergurt aufweist und an dessen Bügelenden nach unten und außen gerichtete Klemmen angeordnet sind, die sich aus je einem im wesentlichen starren Widerlagerteil und einer einstückig damit verbundenen federnden Zunge zusammensetzen, wobei
- der Gurt das Widerlagerteil umrandet und
- die federnde Zunge aus einem dem Gurt des Widerlagerteils entsprechenden und mit ihm zusammenwirkenden Rand und einer den Rand aussteifenden Wand besteht und über ein bogenförmiges, freiliegendes, in den Gurt des Widerlagerteils und in den Rand der Zunge übergehendes Verbindungsteil mit dem Widerlagerteil verbunden ist und
- im Abstand oberhalb des Verbindungsteils und der Zunge ein die Schulterlinie des Bügels verlängernder und die äußere Ecke des Bügels bildender Fortsatz angeformt ist.

Kleider- oder Wäschebügel dieser Art sind bekannt aus dem Gebrauchsmuster 89 02 362 der Anmelderin.

Bei den bekannten Bügeln können zwar die federnden Zungen relativ weit abgespreizt werden, beispielsweise um ein dickeres Kleidungsstück in die Klemmen einzuführen, daber aber besteht die Gefahr, daß bei zu starkem Auslenken der federnden Zungen diese abbrechen.Auch sind bei den bekannten Bügeln die Fortsätze an den Bügelenden so ausgebildet, daß sie nur geringfügig belastbar sind.

Der Erfindung liegt deshalb die Aufgabe zugrunde, einen Kleider- oder Wäschebügel zu schaffen, bei dem auch bei ungeschickter Handhabung und starkem Abspreizen der federnden Zungen diese nicht abbrechen und die Fortsätze an den Bügelenden stark belastbar sind.

Diese Aufgabe wird erfindungsgemäß dadurch gelöst, daß der Fortsatz als ein steifes, eine Stegwand und einen Obergurt aufweisendes Teil ausgebildet ist und der Abstand der oberen Kante der aussteifenden Wand der Zunge vom unteren Ende des Fortsatzes so bemessen ist, daß die Zunge bei maximal zulässiger Auslenkung gegen den Fortsatz stößt.

Bei dem erfindungsgemäßen Kleider- oder Wäschebügel kann der federnde Schenkel so weit in Öffnungsstellung bewegt werden, bis er gegen den vom Fortsatz gebildeten Anschlag stößt.

Weitere Merkmale der Erfindung ergeben sich aus dem Unteranspruch.

In der folgenden Beschreibung wird unter Bezugnahme auf die Zeichnung eines Ausführungsbeispieles die Erfindung näher erläutert.

Die Zeichnung zeigt in
- Fig. 1: eine Ansicht eines Kleider- oder Wäschebügels nach der Erfindung und
- Fig. 2: eine vergrößerte Ansicht einer Klemme.

Der dargestellte Kleider- oder Wäschebügel hat einen Doppel-T-förmigen Querschnitt und weist eine vertikale Stegwand 3, einen Obergurt 4 und einen Untergurt 5 auf. An den Bügelenden sind Klemmen 6 und 7 angeordnet, die sich aus je einem starren Widerlagerteil 8 und einer einstückig damit verbundenen federnden Zunge 9 zusammensetzen.

Die Spalte der Klemmen 6 und 7 sind nach unten und außen gerichtet, so daß sich beispielsweise ein Bund einer Unterhose leicht in die Klemmen 6 und 7 einführen läßt. Die federnde Zunge 9 berührt das Widerlagerteil 8 im Bereich eines Höckers. Der Spalt zwischen dem Widerlagerteil 8 und der Zunge 9 ist zum leichten Einführen eines einzuklemmenden Wäscheteils am Eingang trichterartig erweitert.

Die federnde Zunge 9 ist mit dem Widerlagerteil 8 über ein freiliegendes, bogenförmiges Verbindungsteil 10 verbunden. Durch die Materialanhäufung im Verbindungsteil 10 wird erreicht, daß beim noch heißen Entformen des Wäschebügels aus der Spritzform der Kunststoffring 10 am Außenmantel schneller erkaltet als im inneren Bereich und der beim weiteren Erkalten sich einstellende Schrumpfvorgang bewirkt, daß die federnde Zunge 9 mit Vorspannung gegen den Höcker des Widerlagerteiles 8 gedrückt wird.

Die mit Vorspannung anliegende federnde Zunge 9 ist durch eine Stegwand 11 versteift, so daß die Federwirkung allein aus dem bogenförmigen Verbindungsteil 10 kommt.

Damit der Wäschebügel auch zum Aufhängen von Hemdchen und dergleichen geeignet ist, sind oberhalb der freiliegenden Verbindungsteile 10 Fortsätze 12 angespritzt, welche die Rücken- oder Schulterlinie des Bügels zu den Bügelenden hin verlängern und gerundete Ecken an den Bügelenden bilden. Diese Fortsätze 12 bewirken, daß ein Hemd, eine Jacke oder ein entsprechendes Bekleidungs- oder Wäschestück gefälliger auf dem Kleider- oder Wäschebügel angeordnet werden kann. Der Fortsatz 12 ist als steifes Teil ausgebildet und weist einen Obergurt und eine Stegwand 3 auf. Er bildet einen Anschlag für die federnde Zunge 9. Beim Öffnen der Klemmen 6,7 stößt die Zunge 9 mit der Kante der aussteifenden Wand 11 gegen das untere, äußere Ende des Fortsatzes 12.

Auf dem Rücken des Bügels sind in den äußeren Bereichen weitere Klemmen 14 angeordnet, deren federnde Zungen 15 mit ihren freien Enden zum Haken 2 hinweisen. Die federnde Zunge 15 fluchtet mit der Rücken- oder Schulterlinie des Bügels. Zum leichteren Einführen eines Wäsche- oder Kleidungsstückes sind im Bügel kleine Einlaufdellen 16 eingeformt, die zusammen mit den freien Enden der Zungen 15 trichterartige Erweiterungen der Spalte der Klemmen 14 bilden. Weitere starre, sogenannte Schlaufenzungen 17 sind an der Unterseite des Bügels angeordnet.

### Bezugszeichenliste

- 1: Wäschebügel
- 2: Haken
- 3: Stegwand
- 4: Obergurt
- 5: Untergurt
- 6: rechte Klemme
- 7: linke Klemme
- 8: Widerlagerteil
- 9: federnde Zunge
- 10: Verbindungsteil
- 11: aussteifende Wand
- 12: Fortsatz
- 14: Rückenklemme
- 15: federnde Zunge
- 16: Einlaufdelle
- 17: Schlaufenzunge

## Patentansprüche

1. Kleider- oder Wäschebügel im Spritzverfahren aus Polystyrol hergestellt, dessen Querschnitt Doppel-T-förmig ist und eine vertikale Stegwand (3), einen Obergurt (4) und einen Untergurt (5) aufweist und an dessen Bügelenden nach unten und außen gerichtete Klemmen (6,7) angeordnet sind, die sich aus je einem im wesentlichen starren Widerlagerteil (8) und einer einstückig damit verbundenen federnden Zunge (9) zusammensetzen, wobei
- der Untergurt (5) das Widerlagerteil (8) umrandet und
- die federnde Zunge (9) aus einem dem Untergurt (5) des Widerlagerteils (8) entsprechenden und mit ihm zusammenwirkenden Rand und einer den Rand aussteifenden Wand (11) besteht und über ein bogenförmiges, freiliegendes, in den Untergurt (5) des Widerlagerteils (8) und in den Rand der Zunge (9) übergehendes Verbindungsteil (10) mit dem Widerlagerteil (8) verbunden ist und
- im Abstand oberhalb des Verbindungsteils (10) und der Zunge (9) ein die Schulterlinie des Bügels verlängernder und die äußere Ecke des Bügels bildender Fortsatz (12) angeformt ist,
dadurch gekennzeichnet, daß der Fortsatz (12) als ein steifes, eine Stegwand (3) und einen Obergurt (4) aufweisendes Teil ausgebildet ist und der Abstand der oberen Kante der aussteifenden Wand (11) der Zunge (9) vom unteren Ende des Fortsatzes (12) so bemessen ist, daß die Zunge (9) bei maximal zulässiger Auslenkung gegen den Fortsatz (12) stößt.

2. Kleider- oder Wäschebügel nach Anspruch 1, dadurch gekennzeichnet, daß auf der Oberseite des Bügels in den äußeren Bereichen Rückenklemmen (14) angeordnet sind, deren federnde Zungen (15) mit ihren freien Enden zum Haken 2 hin gerichtet sind und die Rückenlinie des Bügels stufenlos fortsetzen bis in den Obergurt (4') der Fortsätze (12) und im Bereich der freien Enden der Zungen (15) Einlaufdellen (16) angeordnet sind, die zwischen dem Obergurt (4) des Bügels und den federnden Zungen (15) Erweiterungen zum Einführen in die Klemmenspalte bilden.

## Claims

1. A clothes or laundry hanger which is produced from polystyrene by an injection moulding process and whose cross-section is of a double-T-shape and has a vertical web wall (3), an upper flange portion (4) and a lower flange portion (5) and at the ends of which are arranged downwardly and outwardly directed clamping means (6, 7) which are each composed of a substantially rigid support portion (8) and a resilient tongue (9) which is integrally connected thereto, wherein
- the lower flange portion (5) borders the support portion (8), and
- the resilient tongue (9) comprises an edge which corresponds to the lower flange portion (5) of the support portion (8) and cooperates therewith, and a wall (11) for stiffening the edge, and is connected to the support portion (8) by way of an arcuate, freely disposed connecting portion (10) which merges into the lower flange portion (5) of the support portion (8) and into the edge of the tongue portion (9), and
- formed on the hanger at a spacing above the connecting portion (10) and the tongue (9) is an extension (12) which extends the shoulder line of the hanger and which forms the outer comer of the hanger,
characterised in that the extension (12) is in the form of a stiff portion having a web wall (3) and an upper flange portion (4) and the spacing of the upper edge of the stiffening wall (11) of the tongue (9) from the lower end of the extension (12) is such that the tongue (9) presses against the extension (12) in the condition of maximum permissible deflection.

2. A clothes or laundry hanger according to claim 1 characterised in that arranged on the top side of the hanger in the outer regions are ridge clamping means (14) whose resilient tongues (15) are directed with their free ends towards the hook (2) and steplessly continue the ridge line of the hanger into the upper flange portion (4') of the extensions (12) and disposed in the region of the free ends of the tongues (15) are entrance hollows (16) which form enlargements between the upper flange portion (4) of the hanger and the resilient tongues (15) for introduction into the gaps of the clamping means.

## Revendications

1. Cintre pour vêtements et lingerie, réalisé en polystyrène par le procédé d'injection, dont la section transversale est en forme de double T et comprend une âme verticale (3), une membrure supérieure (4) et une membrure inférieure (5), tandis qu'aux extrémités du cintre, il est disposé des pinces (6, 7) qui sont orientées vers le bas et vers l'extérieur et qui sont composées chacune d'une partie essentiellement rigide (8) formant contre-appui et d'une languette élastique (9) reliée d'une pièce à cette partie, tandis que :
- la membrure inférieure (5) entoure la partie (8) formant contre-appui,
- la languette élastique (9) est constituée d'un bord, correspondant à la membrure inférieure (5) de la partie (8) formant contre-appui et coopérant avec celle-ci, et d'une cloison (11) renforçant ce bord, cette languette élastique (9) étant reliée à la partie (8) formant contre-appui par une partie de liaison (10) libre et de forme incurvée qui se prolonge par la membrure inférieure (5) de la partie (8) formant contre-appui et par le bord de la languette (9), et
- une saillie (12) prolongeant la ligne des épaules du cintre et formant l'angle extérieur du cintre est réalisée au moulage, à distance au-dessus de la partie de liaison (10) et de la languette (9),
caractérisé en ce que la saillie (12) est réalisée sous la forme d'une partie rigide comportant une âme (3) et une membrure supérieure (4) et en ce que la distance entre l'extrémité inférieure de la saillie (12) et le bord supérieur de la cloison (11) renforçant la languette (9) a une valeur telle que, pour un écart de position maximal admissible, la languette (9) vient en butée contre la saillie (12).

2. Cintre pour vêtements ou lingerie suivant la revendication 1, caractérisé en ce que des pinces dorsales (14) sont disposées sur la face supérieure du cintre dans les zones extérieures, ces pinces dorsales (14) comportant des pattes élastiques (15) dont les extrémités libres sont orientées vers le crochet (2) et qui prolongent sans discontinuité la ligne dorsale du cintre jusqu'à la membrure supérieure (4') des saillies (12), des parties déformées d'entrée (16), qui constituent des parties évasées entre la membrure supérieure (4) du cintre et les languettes élastiques (15) pour faciliter l'introduction dans les fentes des pinces, étant ménagées dans la zone des extrémités libres des pattes (15).
